# EUROPÄISCHE PATENTANMELDUNG

(11) **EP 2 703 580 A1**
(43) Veröffentlichungstag der Anmeldung: **05.03.2014**
(21) Anmeldenummer: 12182081.5
(22) Anmeldetag: 28.08.2012
(51) Int. Cl.: E04G 11/34, E01C 19/48

(54) **Gleitschalungsvorrichtung zur Herstellung von Betonschutzwänden**

(71) Anmelder: Faber, Sylke, 54518 Binsfeld (DE); Faber, Hans-Georg, 54518 Binsfeld (DE)
(72) Erfinder: Faber, Hans-Georg, 54518 Binsfeld (DE)
(74) Vertreter: Reiser & Partner

(57) **Zusammenfassung**

Gleitschalungsvorrichtung zur Herstellung von Betonschutzwänden, umfassend eine Gleitschalungsform (1) mit Wänden (2) zur Formgebung der Betonschutzwände, wobei die Gleitschalungsform (1) eine Eintrittsöffnung (3) und eine Austrittsöffnung (4) aufweist, wobei an der Eintrittsöffnung (3) ein Übergangsbereich (3a) ausgebildet ist, dem ein Einfülltrichter (5) zugeordnet ist, und wobei im Übergangsbereich (3a) zumindest zwei Rüttler (6) in unterschiedlichen Höhen angeordnet sind, wobei die Rüttler (6) in horizontaler Richtung beabstandet voneinander angeordnet sind.

## Beschreibung

Die Erfindung betrifft eine Gleitschalungsvorrichtung zur Herstellung von Betonschutzwänden, umfassend eine Gleitschalungsform mit Wänden zur Formgebung der Betonschutzwände, wobei die Gleitschalungsform eine Eintrittsöffnung und eine Austrittsöffnung aufweist, wobei an der Eintrittsöffnung ein Übergangsbereich ausgebildet ist, dem ein Einfülltrichter zugeordnet ist, und wobei im Übergangsbereich zumindest zwei Rüttler in unterschiedlichen Höhen angeordnet sind.

Derartige Gleitschalungsvorrichtungen werden zur kontinuierlichen Fertigung von Betonschutzwänden verwendet. Sie sind auch unter der Bezeichnung Offset- oder Insetschalungen bekannt.

Die Betonschutzwände werden auch Betongleitwände genannt und dienen als Sicherheitssysteme im Straßenverkehr. Sie dienen vor allem zur Absicherung des Mittelstreifens auf Autobahnen. Hierdurch sollen entgegengesetzte Fahrbahnen der Autobahnen voneinander getrennt werden, um Unfälle zu vermeiden.

Die aus dem Stand der Technik bekannten Gleitschalungsvorrichtungen verfügen über einen Einfülltrichter, in welchen der Beton für die Betonschutzwände eingefüllt wird. Durch Rüttler wird der Beton verdichtet und über eine Eintrittsöffnung in die Gleitschalungsform eingeführt. Über die Austrittsöffnung kann der erhärtete Beton aus der Gleitschalungsform verbracht werden, indem die gesamte Gleitschalungsvorrichtung von der Austrittsöffnung her betrachtet in Richtung der Eintrittsöffnung gezogen wird. Hierdurch ist eine kontinuierliche Fertigung einer Betonschutzwand möglich.

Die Verdichtung des Betons erfolgt üblicherweise durch Rüttler, die als Vibriernadeln ausgestaltet sind. Die Rüttler erzeugen Vibrationen, durch die im Beton eingeschlossene Luft aus dem Beton ausgetrieben wird. Durch diese Maßnahme kann der Beton komprimiert werden. Häufig kann die im Beton eingeschlossene Luft jedoch nicht vollständig entweichen, sodass es zu Lufteinschlüssen oder Lunkern kommen kann. Diese mindern die Stabilität und Qualität der Betonschutzwand. Insbesondere bei Verwendung von Gleitschalungsvorrichtungen, bei welchen die Rüttler übereinander angeordnet sind, können die vorgenannten Probleme auftreten.

Der Erfindung liegt daher die Aufgabe zugrunde, eine Gleitschalungsvorrichtung der eingangs genannten Art derart auszugestalten und weiterzubilden, dass eine Herstellung von stabilen Betonschutzwänden ermöglicht ist, welche nahezu keine Fehlstellen aufweisen.

Diese Aufgabe wird mit den Merkmalen von Anspruch 1 gelöst. Auf vorteilhafte Ausgestaltungen nehmen die Unteransprüche Bezug.

Danach ist eine Gleitschalungsvorrichtung der eingangs genannten Art dadurch gekennzeichnet, dass die Rüttler in horizontaler Richtung beabstandet voneinander angeordnet sind.

Erfindungsgemäß ist zunächst erkannt worden, dass bei den bekannten Gleitschalungsvorrichtungen die Rüttler unvorteilhaft angeordnet sind. Darauf ist erkannt worden, dass sich die Rüttler gegenseitig stören. Bei den bekannten Gleitschalungsvorrichtungen wird begünstigt, dass eine Lage mit höherer Betondichte über einer Lage mit niedriger Betondichte zu liegen kommen kann. Die Luft in der unteren Lage kann dann nicht mehr wirkungsvoll ausgetrieben werden, da sie die obere Lage höherer Betondichte nicht durchdringen kann. Schließlich ist erkannt worden, dass eine zugleich horizontal und vertikal versetzte Anordnung der Rüttler verhindert, dass ein höher angeordneter Rüttler einen tiefer angeordneten Rüttler in seiner Wirkungsweise stört. Erfindungsgemäß ist konkret erkannt worden, dass durch die versetzte Anordnung der Rüttler in horizontaler Richtung stets Kanäle oder Bereiche zwischen den Rüttlern geschaffen werden, durch die Lufteinschlüsse problemlos aus übereinander liegenden Lagen des Betons ausgetrieben werden können. Hierdurch wird die Anzahl der Fehlstellen in der fertigen Betonschutzwand erheblich reduziert und deren Qualität erheblich gesteigert.

Die Rüttler könnten in unterschiedlichen Höhen auf einer geneigten Ebene angeordnet sein, die einen Neigungswinkel von 16° bis 47° gegen die Vertikale aufweist. Überraschenderweise hat sich gezeigt, dass eine Auswahl des Neigungswinkels aus diesem Bereich erlaubt, besonders effektiv Lufteinschlüsse aus Beton auszutreiben. Der Neigungswinkel kann aus diesem Bereich in Abhängigkeit von der Höhe der Betonschutzwand sowie der Länge der Gleitschalungsform gewählt werden.

Der Einfülltrichter könnte im Übergangsbereich zur Gleitschalungsform eine Schräge aufweisen, an der die Rüttler auf einer geneigten Ebene angeordnet sind. Durch diese konkrete Ausgestaltung können die Rüttler auf der am Einfülltrichter ausgebildeten Schräge montiert werden. Die Schräge kann einen Neigungswinkel von 16°bis 47° gegen die Vertikale aufweisen. Die Gleitschalungsform kann in Modulbauweise an den Einfülltrichter angebracht werden. Dabei ist denkbar, dass die Gleitschalungsform im Übergangsbereich zum Einfülltrichter ebenfalls abgeschrägt ausgebildet ist.

Die Rüttler könnten dabei von Halterungen gehalten werden, die am Einfülltrichter angeordnet sind. Dabei könnten die Rüttler an den Halterungen unter Zwischenschaltung von Vibrationspuffern aus Gummi angeordnet sein. Hierdurch werden die Vibrationen, die von den Rüttlern erzeugt werden, von den Wänden des Einfülltrichters entkoppelt.

Der Einfülltrichter könnte eine Einführungseinrichtung für Armierungen umfassen, welche innerhalb des Einfülltrichters Führungselemente aufweist, die sich in Richtung der Eintrittsöffnung erstrecken. Die Anordnung von Führungselementen innerhalb des Einfülltrichters erlaubt eine zuverlässige Führung der Armierungen. Die Führungselemente bewirken, dass die Armierungen an der richtigen Stelle in der Betonschutzwand positioniert werden. Aus dem Stand der Technik ist die Problematik bekannt, dass Armierungen innerhalb des Einfülltrichters oder der Gleitschalungsform durch die Vibrationen der Rüttler nicht an der richtigen Stellung positioniert werden. Häufig werden die Armierungen nicht weit genug im Innern der Betonschutzwand positioniert, so dass Beton von der fertigen Betonschutzwand abplatzen kann.

Vor diesem Hintergrund könnten die Führungselemente als Rohre ausgebildet sein. Rohre eignen sich besonders gut, um Metallseile oder Metallstangen zu führen. Rohre können problemlos auf eine geeignete Länge zugeschnitten werden und im Einfülltrichter positioniert werden.

Vor diesem Hintergrund könnten die Führungselemente im Einfülltrichter durch Vibrationspuffer gelagert sein. Diese konkrete Ausgestaltung erlaubt es, die Führungselemente in Schwingungen zu versetzen, ohne dabei die Wände des Einfülltrichters zu Schwingungen anzuregen.

Zumindest ein Rüttler könnte an einer Außenwand des Einfülltrichters in Höhe der Führungselemente von den Führungseinrichtungen baulich getrennt angeordnet sein. Durch diese konkrete Ausgestaltung kann der gesamte Einfülltrichter zu Vibrationen angeregt werden. Hierdurch kann der Beton im Einfülltrichter nach unten befördert werden. Ein Betonstau kann vermieden werden. Des Weiteren ist vorteilhaft realisiert, dass sich an der Innenseite der Wände des Einfülltrichters kein Beton absetzen kann. Vor diesem Hintergrund ist denkbar, dass ein oder mehrere Rüttler an den Wänden des Einfülltrichters angeordnet werden. Die Anordnung eines Rüttlers in Höhe der Führungselemente ist deswegen sinnvoll, da in diesem Bereich im besonderen Maße die Gefahr besteht, dass sich ein Betonstau ausbildet.

Der Einführungseinrichtung könnte zumindest ein Rüttler zugeordnet sein, der innerhalb des Einfülltrichters an den Führungselementen angeordnet ist. Bei dieser konkreten Ausgestaltung ist vorteilhaft, dass der Rüttler innerhalb des Einfülltrichters durch den einfließenden Beton gekühlt wird.

Vor diesem Hintergrund könnte der Einführungseinrichtung zumindest ein Rüttler zugeordnet sein, der innerhalb des Einfülltrichters oberhalb der Führungselemente an einer Innenwand des Einfülltrichters angeordnet ist. Diese konkrete Ausgestaltung bewirkt vorteilhaft eine Kühlung des Rüttlers. Des Weiteren wird in diesem kritischen Bereich die Ausbildung eines Betonstaus besonders effektiv vermieden. Der einfließende Beton wird hier unmittelbar durch die Vibrationen des Rüttlers beidseitig des Rüttlers verteilt. Hierdurch kann sich kein Beton auf oder an den Führungselementen absetzen. Dabei ist ebenfalls denkbar, zwei oder mehrere Rüttler seitlich neben den Führungselementen anzubringen. Bei einer Anordnung der Rüttler innerhalb des Einfülltrichters ist weiterhin vorteilhaft, dass die Führungselemente nicht mit Vibrationspuffern gegen den Einfülltrichter gelagert werden müssen. Der konstruktive Aufbau der Gleitschalungsvorrichtung kann hierdurch vereinfacht werden.

Der Rüttler kann einen Befestigungsabschnitt und einen Rüttelabschnitt aufweisen, wobei der Befestigungsabschnitt gegenüber dem Rüttelabschnitt abgewinkelt ist. Der Rüttler weist somit eine gekröpfte Bauart auf, wodurch der Rüttelabschnitt des Rüttlers flach in dem Einfülltrichter angeordnet ist und die Rüttler eine besonders große Fläche des Einfülltrichters mit Vibrationen beaufschlagen und dadurch Lufteinschlüsse austreiben.

In diesem Zusammenhang können in dem Einfülltrichter Querträger angeordnet sein, an denen die Rüttler befestigt sind. Die Querträger sind vorzugsweise mittels einer Schweißverbindung an den Seitenwänden des Einfülltrichters befestigt. Dabei sind die Rüttler vorzugsweise über Vibrationspuffer hängend an den Querträgern gelagert. Diese Ausgestaltung ermöglicht eine besonders flexible und variable Aufhängung der Rüttler in dem Einfülltrichter.

Die Führungselemente können an den Querträgern fixiert sein. Dadurch sind die Führungselemente innerhalb des Einfülltrichters stabilisiert, so dass die Position der Armierung innerhalb der Betonschutzwand sicher gestellt ist.

Die Rüttelfrequenz der Rüttler könnte variabel steuer- oder regelbar sein. Hierdurch kann die Rüttelfrequenz an die Viskosität des verwendeten Betons oder an spezielle bauliche Gegebenheiten angepasst werden. Insbesondere ist denkbar, dass einer oder mehrere Rüttler an ein Steuersystem oder ein Regelsystem angeschlossen werden, welches mit Sensoren kommuniziert. Die Sensoren können überwachen, ob die Rüttler tatsächlich die Rüttelfrequenz erzeugen, welche sie im Einsatzfall erzeugen sollen.

Einige Ausführungsbeispiele der erfindungsgemäßen Gleitschalungsvorrichtung werden nachfolgend anhand der Figuren näher beschrieben. Diese zeigen, jeweils schematisch:
- Fig. 1: eine Gleitschalungsvorrichtung in einer Schnittansicht, wobei die Rüttler versetzt zueinander auf einer geneigten Ebene angeordnet sind;
- Fig. 2: eine Gleitschalungsvorrichtung, bei der ein Rüttler an einer Außenwand des Einfülltrichters angeordnet ist;
- Fig. 3: eine Schnittansicht einer Gleitschalungsvorrichtung, bei welcher den Führungselementen ein Rüttler zugeordnet ist, der im Inneren des Einfülltrichters positioniert ist;
- Fig. 4: eine Schnittansicht einer Gleitschalungsvorrichtung, bei welcher ein Rüttler im Inneren des Einfülltrichters oberhalb der Führungselemente angeordnet ist;
- Fig. 5: eine Schnittansicht einer Gleitschalungsvorrichtung mit gekröpften Rüttlern, die an Querträgern aufgehängt sind;
- Fig. 6: eine Schnittansicht einer Gleitschalungsvorrichtung, welche mit Sensoren versehen ist, die den Rüttlern zugeordnet sind;
- Fig. 7: eine Schnittansicht einer Gleitschalungsvorrichtung gemäß dem Stand der Technik.

Alle Bezugszeichen, die in den Figuren 1 bis 6 identisch aufgeführt sind, kennzeichnen jeweils in den Figuren 1 bis 6 gezeigte identische Elemente der Gleitschalungsvorrichtung.

Figur 1 zeigt eine Schnittansicht einer Gleitschalungsvorrichtung zur Herstellung von Betonschutzwänden. Diese umfasst eine Gleitschalungsform 1 mit Wänden 2 zur Formgebung der Betonschutzwände. Die Gleitschalungsform 1 weist eine Eintrittsöffnung 3 und eine Austrittsöffnung 4 auf und verjüngt sich in Richtung der Austrittsöffnung 4. An der Eintrittsöffnung 3 ist ein Übergangsbereich 3a ausgebildet, dem ein Einfülltrichter 5 zugeordnet ist. Im Übergangsbereich 3a sind drei Rüttler 6 in unterschiedlichen Höhen angeordnet. Die Rüttler 6 sind außerdem horizontal versetzt und beabstandet zueinander angeordnet und bilden zwischen sich Kanäle oder Bereiche aus, durch die Luft aus verschiedenen Lagen des Betons entweichen kann.

Die Rüttler 6 sind an Halterungen 15 befestigt. Die Befestigung der Rüttler 6 an den Halterungen 15 erfolgt unter Zwischenlage jeweils eines Vibrationspuffers 9. Die Rüttler 6 sind als Vibrationsnadeln ausgestaltet, deren Achse gegen die Vertikale leicht geneigt ist.

Die Rüttler 6 befinden sich auf unterschiedlichen Höhen auf einer geneigten Ebene, die einen Neigungswinkel α aufweist, der im Bereich von 16° bis 47° liegt. Die geneigte Ebene schließt den Neigungswinkel α mit der Vertikalen ein.

Der Einfülltrichter 5 weist im Übergangsbereich 3a zur Gleitschalungsform 1 eine Schräge auf, an der die Rüttler 6 auf einer geneigten Ebene angeordnet sind. Die Schräge weist einen Neigungswinkel α gegen die Vertikale auf, der im Bereich von 16° bis 47° liegt.

Die Wirkungsweise der Gleitschalungsvorrichtung ist wie folgt:
Der Beton wird von oben in den Einfülltrichter 5 eingefüllt und durch die Rüttler 6 verdichtet. Durch die Eintrittsöffnung 3 tritt der Beton in die Gleitschalungsform 1. Der verfestigte Beton tritt aus der Austrittsöffnung 4 aus. Beim Verfahren der Gleitschalungsvorrichtung von der Austrittsöffnung 4 betrachtet in Richtung der Eintrittsöffnung 3 gibt die Gleitschalungsform 1 die fertige Betonschutzwand frei, wobei die Wände 2 der Gleitschalungsform 1 die Gestalt der Betonschutzwand vorgeben und bilden.

Der Einfülltrichter 5 umfasst eine Einführungseinrichtung für Armierungen, welche innerhalb des Einfülltrichters 5 Führungselemente 8 aufweist. Die Führungselemente 8 erstrecken sich in Richtung der Eintrittsöffnung 3. Die Führungselemente 8 sind als Rohre ausgebildet und dienen der Führung von Metallseilen oder Metallstangen, die im Inneren einer Betonschutzwand aufgenommen werden sollen.

Figur 2 zeigt eine Seitenansicht einer Gleitschalungsvorrichtung, bei welcher ein Rüttler 6 an einer Außenwand 11 des Einfülltrichters 5 in Höhe der Führungselemente 8 angeordnet ist. Der Rüttler 6 ist von der Einführungseinrichtung 7 baulich getrennt angeordnet. Der Rüttler 6 verhindert ein Anhaften von Beton am Einfülltrichter 5.

Figur 3 zeigt eine Schnittansicht einer Gleitschalungsvorrichtung mit einer Einführungseinrichtung 7, welcher ein Rüttler 6 zugeordnet ist, der innerhalb des Einfülltrichters 5 an den Führungselementen 8 angeordnet ist. Im konkret gezeigten Beispiel ist ein Rüttler 6 einem einzigen Führungselement 8 zugeordnet und an diesem befestigt. Durch die Anordnung des Rüttlers 6 im Inneren des Einfülltrichters 5 kann der Rüttler 6 durch einfließenden Beton gekühlt werden.

Figur 4 zeigt eine Schnittansicht einer Gleitschalungsvorrichtung, bei welcher der Einführungseinrichtung 7 ein Rüttler 6 zugeordnet ist, der innerhalb des Einfülltrichters 5 oberhalb der Führungselemente 8 an einer Innenwand 12 des Einfülltrichters 5 angeordnet ist. Der Rüttler 6 ist an einer Halterung 15 unter Zwischenlage eines Vibrationspuffers 9 befestigt.

Figur 5 zeigt eine Schnittansicht einer Gleitschalungsvorrichtung, bei welcher in dem Einfülltrichter 5 Querträger 17 angeordnet sind. Die Querträger 17 sind an den Seitenwänden des Einfülltrichters 5 befestigt. An den Querträgern 17 sind die Rüttler 6 über Vibrationspuffer 9 befestigt. Die Rüttler 6 weisen einen Befestigungsabschnitt 18 und einen Rüttelabschnitt 19 auf, wobei Befestigungsabschnitt 18 und Rüttelabschnitt 19 zueinander angewinkelt sind. Die Rüttler 6 weisen somit eine gekröpfte Bauform auf.

Figur 6 zeigt eine Schnittansicht einer Gleitschalungsvorrichtung, bei der den Rüttlern 6 Sensoren 16 zugeordnet sind, welche die Rüttler 6 überwachen. Dabei können die Rüttler 6 mittels der Sensoren 16 derart überwacht und gesteuert werden, dass die Rüttler 6 einzeln und unabhängig voneinander hinsichtlich der Rüttelfrequenz geregelt werden können. Dazu ist es insbesondere vorteilhaft, wenn die Rüttler 6 einzeln und unabhängig voneinander regelbar sind. Der Sensor 16 ist vorzugsweise ausgebildet, die durch die Rüttler 6 verursachte Vibration zu erfassen. Die Rüttelfrequenz aller Rüttler 6 kann variabel steuer- oder regelbar sein.

Figur 7 zeigt eine Schnittansicht einer Gleitschalungsvorrichtung gemäß dem Stand der Technik. Die Gleitschalungsvorrichtung weist Rüttler 6 auf, welche im Übergangsbereich 3a in unterschiedlichen Höhen übereinander angeordnet sind. Die Rüttler 6 sind nahezu senkrecht übereinander angeordnet und stören sich daher gegenseitig.

Die Anordnung der Rüttler 6 gemäß dem Stand der Technik führt zu Problemen bei der Verdichtung des Betons im Einfülltrichter 5. Die Vibrationen des obersten Rüttlers 6 stören die Arbeitsweise der unter ihm angeordneten Rüttler 6. Der oberste Rüttler 6 erzeugt eine Lage hoher Betondichte, durch welche Luft aus Lufteinschlüssen unterhalb dieser Lage oftmals nicht in ausreichendem Maße hindurch treten kann. Die Figuren 1 bis 6 zeigen eine versetzte Anordnung der Rüttler auf einer geneigten Ebene. Dabei sind die Rüttler 6 derart angeordnet, dass sie übereinander quasi stufenweise einer Schräge folgend angeordnet sind. Durch diese konkrete Ausgestaltung stören die Vibrationen des obersten Rüttlers 6 nicht die Arbeitsweise der unter ihm angeordneten Rüttler 6.

## Patentansprüche

1. Gleitschalungsvorrichtung zur Herstellung von Betonschutzwänden, umfassend eine Gleitschalungsform (1) mit Wänden (2) zur Formgebung der Betonschutzwände, wobei die Gleitschalungsform (1) eine Eintrittsöffnung (3) und eine Austrittsöffnung (4) aufweist, wobei an der Eintrittsöffnung (3) ein Übergangsbereich (3a) ausgebildet ist, dem ein Einfülltrichter (5) zugeordnet ist, und wobei im Übergangsbereich (3a) zumindest zwei Rüttler (6) in unterschiedlichen Höhen angeordnet sind, **dadurch gekennzeichnet, dass** die Rüttler (6) in horizontaler Richtung beabstandet voneinander angeordnet sind.

2. Gleitschalungsvorrichtung nach Anspruch 1, **dadurch gekennzeichnet, dass** die Rüttler (6) in unterschiedlichen Höhen auf einer geneigten Ebene angeordnet sind, die einen Neigungswinkel (α) von 16° bis 47° aufweist.

3. Gleitschalungsvorrichtung nach Anspruch 1 oder 2, **dadurch gekennzeichnet, dass** der Einfülltrichter (5) im Übergangsbereich (3a) zur Gleitschalungsform (1) eine Schräge aufweist, an der die Rüttler (6) angeordnet sind.

4. Gleitschalungsvorrichtung nach einem der Ansprüche 1 bis 3, **dadurch gekennzeichnet, dass** der Einfülltrichter (5) eine Einführungseinrichtung für Armierungen umfasst, welche innerhalb des Einfülltrichters (5) Führungselemente (8) aufweist, die sich in Richtung der Eintrittsöffnung (3) erstrecken.

5. Gleitschalungsvorrichtung nach Anspruch 4, **dadurch gekennzeichnet, dass** die Führungselemente (8) als Rohre ausgebildet sind.

6. Gleitschalungsvorrichtung nach Anspruch 4 oder 5, **dadurch gekennzeichnet, dass** die Führungselemente (8) im Einfülltrichter (5) durch Vibrationspuffer (9) gelagert sind.

7. Gleitschalungsvorrichtung nach einem der Ansprüche 4 bis 6, **dadurch gekennzeichnet, dass** zumindest ein Rüttler (6) an einer Außenwand (11) des Einfülltrichters (5) in Höhe der Führungselemente (8) von den Führungselementen (8) baulich getrennt angeordnet ist.

8. Gleitschalungsvorrichtung nach einem der Ansprüche 4 bis 7, **dadurch gekennzeichnet, dass** den Führungselementen (8) zumindest ein Rüttler (6) zugeordnet ist, der innerhalb des Einfülltrichters (5) an den Führungselementen (8) angeordnet ist.

9. Gleitschalungsvorrichtung nach einem der Ansprüche 4 bis 8, **dadurch gekennzeichnet, dass** der Einführungseinrichtung (7) zumindest ein Rüttler (6) zugeordnet ist, der innerhalb des Einfülltrichters (5) oberhalb der Führungselemente (8) an einer Innenwand (12) des Einfülltrichters (5) angeordnet ist.

10. Gleitschalungsvorrichtung nach einem der Ansprüche 1 bis 9, **dadurch gekennzeichnet, dass** der Rüttler (6) einen Befestigungsabschnitt (18) und einen Rüttelabschnitt (19) aufweist, wobei der Befestigungsabschnitt (18) gegenüber dem Rüttelabschnitt (19) abgewinkelt ist.

11. Gleitschalungsvorrichtung nach einem der Ansprüche 1 bis 10, **dadurch gekennzeichnet, dass** in dem Einfülltrichter (5) Querträger (17) angeordnet sind, an denen die Rüttler (6) befestigt sind.

12. Gleitschalungsvorrichtung nach einem der Ansprüche 4 bis 11, **dadurch gekennzeichnet, dass** die Führungselemente (8) an den Querträgern (17) fixiert sind.

13. Gleitschalungsvorrichtung nach einem der Ansprüche 1 bis 12, **dadurch gekennzeichnet, dass** die Rüttelfrequenz der Rüttler (6) variabel steuer- oder regelbar ist.
